# EUROPÄISCHE PATENTSCHRIFT

(11) **EP 0 928 687 B1**
(45) Veröffentlichungstag und Bekanntmachung des Hinweises auf die Patenterteilung: **28.05.2003**
(21) Anmeldenummer: 98106216.9
(22) Anmeldetag: 05.04.1998
(51) Int. Cl.: B41F 35/00, B41F 35/06

(54) **Gummituchreinigungsvorrichtung in einer Druckmaschine**
Printing press blanket cleaner
Dispositif de nettoyage du blanchet dans une presse d'impression

(30) Priorität: 16.12.1997 DE 29722183 U
(43) Veröffentlichungstag der Anmeldung: 14.07.1999
(73) Patentinhaber: Munz, Richard, 68440 Zimmersheim (FR)
(72) Erfinder: Munz, Richard, 68440 Zimmersheim (FR)
(74) Vertreter: Börjes-Pestalozza, Heinrich

(56) Entgegenhaltungen:
- EP-A- 0 369 565
- EP-A- 0 419 289
- EP-A- 0 693 378
- EP-A- 0 747 219
- DE-A- 4 412 821
- US-A- 4 555 989

## Beschreibung

Die Erfindung betrifft eine Gummituchwaschvorrichtung zum Reinigen der Gummituchdruckzylinder in Rotationsdruckmaschinen mit einem Gummituchwaschapparat, der entlang der Schienen-Längsrichtung einer an der Rotationsdruckmaschine gehaltenen und vor einem Gummituchdruckzylinder angeordneten Führungsschiene verfahrbar ist, wobei die Gummituchwaschvorrichtung eine Düsenanordnung zum Aufbringen einer Reinigungsflüssigkeit hat und wobei der Gummituchwaschapparat zumindest eine Reinigungsbürste zum Abbürsten des Gummituchdruckzylinders aufweist.

An Rotationsdruckmaschinen entstehen prozeßbedingt, abhängig von der Druckfarbe und dem zu bedruckenden Papier, Farb- und Papierstaubablagerungen, welche mit steigender Druckauflage zunehmen und ab einer gewissen Menge die Druckqualität negativ beeinflussen.

In den meisten Fällen werden die Gummituchdruckzylinder während eines Maschinenstop manuell gereinigt, was neben dem Aufwand auch Sicherheitsrisiken für das Personal darstellt, da die Zylinder motorisch getrieben rotieren.

Seit geraumer Zeit werden automatisierte Gummituchwaschsysteme zum Reinigen der Gummituchdruckzylinder eingesetzt. Diese Systeme basieren auf einer rotierenden Bürste oder einem sich im Takt abwickelnden Reinigungstuch, welche über ein Düsensprühsystem mit Waschmittel und Wasser benetzt werden. Durch ein Anstellen an den rotierenden Gummituchdruckzylinder entsteht der Reinigungsvorgang. So hat man bereits eine Reinigungsvorrichtung geschaffen, die eine sich im wesentlichen über die gesamte Länge des zu reinigenden Druckzylinders erstreckende und in Längsrichtung am Druckzylinder anliegende Reinigungsbürste aufweist (vgl. EP-A-0 419 289).

Aus der DE 44 12 821 ist es bereits bekannt, den auf den Gummituchdruckzylindern befindlichen Schmutz mit Hilfe erhitzten Wassers oder Wasserdampfs anzulösen. Ansonsten arbeiten die meisten vorbekannten Systeme zum Reinigen des Gummituchdruckzylinders unter Anwendung von Waschmitteln.

Derartige Gummituchwaschsysteme sind ausschließlich fest dem Gummituchdruckzylinder zugeordnet und werden eingesetzt, um im bestimmtem Zyklus, nach einer Anzahl von Drucken und nach Produktionsende, den Gummituchdruckzylinder zu waschen. Durch dieses Waschen werden die Farb- und Papierstaubablagerungen abgewaschen. Das frisch gereinigte Gummituch des Gummituchdruckzylinders gewährleistet einen qualitativ ordnungsgemäßen Fortdruck der laufenden Druckauflage oder die ordnungsgemäße Startbedingung nach einem Auftragswechsel.

Die Waschsysteme werden meist automatisch zugeschaltet, an den Gummituchdruckzylinder angestellt und über ein definiertes Waschprogramm vom Bedienungspult der Rotation oder über einen Leitrechner gestartet.

Aus der US-A 4 555 989 ist eine Gummituchwaschvorrichtung bekannt, die einen Gummituchwaschapparat hat, der an einer an der Rotationsdruckmaschine befestigten Führungsschiene in Schienen-Längsrichtung verfahrbar ist. Der Gummituchwaschapparat weist zum Reinigen des ihm zugeordneten Gummituchdruckzylinders eine Reinigungsbürste und ein Reinigungstuch auf, welches Reinigungstuch in einem zwischen einer Abwickelwalze und einer Aufwickelwalze vorgesehenen Teilbereich an dem Gummituchdruckzylinder angedrückt wird. Um eine Reinigungsflüssigkeit aufbringen zu können, sind in den Gummituchwaschapparat der vorbekannten Vorrichtung Flüssigkeitsbehälter und Flüssigkeitspumpen integriert. Die durch den Gummituchdruckzylinder verschmutzte Reinigungsflüssigkeit wird anschließend in einer unterhalb der Reinigungsbürste angeordneten Wanne aufgefangen. Da die in den Gummituchwaschapparat integrierten Flüssigkeitsbehälter nur einen begrenzten Vorrat haben, da die zum Auffangen der Schmutzflüssigkeit vorgesehene Wanne manuell entleert werden muß, und da jeder Gummituchwaschapparat der vorbekannten Vorrichtung jeweils nur einem Gummituchdruckzylinder fest zugeordnet ist, ist die aus US-A 4 555 989 vorbekannte Vorrichtung mit einem hohen Aufwand in Konstruktion und Handhabung verbunden.

Aus der EP 0 747 219 A2 ist eine Reinigungsvorrichtung für Druckmaschinenzylinder bekannt, die eine sich im wesentlichen über die gesamte Länge des zu reinigenden Gummituch- oder dergleichen -druckzylinders erstreckende Reinigungsbürste hat. Diese Reinigungsbürste ist in einem Gehäuse angeordnet, das bis auf eine an den Druckzylinder angenäherte Reinigungsöffnung geschlossen ist. Die vorbekannte Reinigungsvorrichtung weist eine Absaugung auf, deren Absaugöffnungen die Reinigungsöffnungen umgrenzen. Das während des Reinigungsvorganges im Vorrichtungsgehäuse vorhandene Gemisch von Reinigungsfluid, Reinigungsdampf, Farbpartikeln und Schmutz kann somit aus dem Reinigungsgehäuse abgesaugt und ein Austreten von Reinigungsfluid und Schmutz aus dem Bereich der Reinigungsöffnung vermieden werden.

Der Nachteil aller sich am Markt befindlichen Gummituchwaschsysteme ist die feste Zuordnung zum Gummituchdruckzylinder. Diese macht eine aufwendige Integration beziehungsweise Montage notwendig. Zudem sind bei jedem Rotationsmaschinentyp und Rotationsmaschinenformat zylinderumfangsabhängig entsprechende konstruktive mechanische Anpassungen am Gummituchwaschsystem und an der Rotationsmaschine erforderlich.

Nachteilig ist auch, wenn die vorbekannten Gummituchwaschsysteme die Breite des zu reinigenden Zylinders haben, da durch die feste Installation und Zuordnung zum jeweiligen Gummituchdruckzylinder der Druckzylinder verbaut und dessen Zugänglichkeit für das Bedienpersonal eingeschränkt ist. So können die sich auf dem Gummituchdruckzylinder befindlichen Gummitücher, welche durch Beschädigung oder oder Abnutzung während oder nach dem Produktionsprozeß gewechselt werden müssen, nur gewechselt werden, wenn das jeweilige Gummituchwaschsystem ausgebaut und entfernt wird.

Ein weiterer Nachteil ist, daß die Systeme durch die feste Zuordnung zum jeweiligen Gummituchdruckzylinder in der Regel untereinander nicht austauschbar und analog der Anzahl von Gummituchdruckzylindern auch Gummituchwaschsysteme zu installieren sind.

Ein weiterer Nachteil ist der durch den hohen technischen Aufwand bedingte Service-, Reinigungs- und Unterhaltsaufwand.

Weitere Nachteile sind, daß durch die notwendige Anwendung von Waschmittel und Wasser zwei Mittel angewendet werden, welche je nach Verschmutzungsgrad der Gummituchdruckzylinder nicht effizient genug sind bzw. eine entsprechende Waschdauer erforderlich machen. Ebenso die Tatsache, daß systembedingt nach dem Reinigungsprozeß, in der Regel bei den Bürstensystemen, der Gummituchdruckzylinder nicht abgetrocknet ist. Dies kann je nach den Bedingungen in der Rotationsdruckmaschine zu Problemen beim Produktionsstart durch Papierbahnrisse führen.

Es besteht daher die Aufgabe, eine Gummituchwaschvorrichtung zu schaffen, welche die obengenannten Nachteile systembedingt nicht aufweist. .

Die erfindungsgemäße Lösung dieser Aufgabe besteht bei der Gummituchwaschvorrichtung der eingangs erwähnten Art insbesondere darin, daß der Gummituchwaschapparat mehreren Gummituchdruckzylindern zugeordnet und dazu an Fahrschlitten lösbar befestigbar ist, welche Fahrschlitten auf den vor jeweils einem Gummituchdruckzylinder angeordneten Führungsschienen in Schienen-Längsrichtung verfahrbar sind, daß die Gummituchwaschvorrichtung eine Absaugeinrichtung zum Absaugen des vom Gummituchdruckzylinder verschmutzten Gemischs aus Druckfarbe und Reinigungsflüssigkeit hat und daß der Gummituchwaschapparat über wenigstens eine Versorgungsleitung mit einer gegenüber der Rotationsdruckmaschine separaten Versorgungseinheit verbunden ist.

Die erfindungsgemäße Gummituchwaschvorrichtung weist einen Gummituchwaschapparat auf, der gleichzeitig mehreren Gummituchdruckzylindern zugeordnet ist. Dieser Gummituchwaschapparat ist im Vergleich zur Längserstreckung des Gummituchdruckzylinders derart ausgestaltet, daß der Gummituchwaschapparat über einen Fahrschlitten entlang der Schienen-Längsrichtung einer an der Rotationsdruckmaschine gehaltenen Führungsschiene verfahrbar ist. Mit dem an der Führungsschiene in Längsrichtung verfahrbaren Fahrschlitten ist der Gummituchwaschapparat nur lösbar verbunden, so daß er vom Fahrschlitten gelöst und auf den einem anderen Gummituchdruckzylinder zugeordneten Fahrschlitten aufgesetzt werden kann. Da somit die wesentlichen Bauteile der erfindungsgemäßen Gummituchwaschvorrichtung an mehreren Gummituchdruckzylindern eingesetzt werden können, kann der mit einer solchen Gummituchwaschvorrichtung verbundene Herstellungsaufwand verteilt und somit erheblich reduziert werden. Die vergleichsweise handliche Ausgestaltung des Gummituchwaschapparates erleichtert nicht nur den Transport und die Handhabung der erfindungsgemäßen Vorrichtung, vielmehr ist auch der entsprechende Gummituchdruckzylinder selbst leicht einsehbar und zugänglich. Da die erfindungsgemäße Gummituchwaschvorrichtung eine Absaugeinrichtung hat, läßt sich der Gummituchdruckzylinder auch zeitsparend reinigen und trocknen, ohne daß auf ein zeitraubendes Trocknen der Gummituchdruckzylinder gewartet werden müßte. Dabei ist der Gummituchwaschapparat über wenigstens eine Versorgungsleitung mit einer gegenüber der Rotationsdruckmaschine separaten Versorgungseinheit verbunden.

Weiterbildungen gemäß der Erfindung sind in weiteren Unteransprüchen aufgeführt. Nachstehend wird die Erfindung anhand vorteilhafter Ausführungsbeispielen noch näher beschrieben.

Es zeigt:
- Fig. 1: eine Gummituchwaschvorrichtung in einer Vorderansicht, deren Gummituchwaschapparat entlang einer an einer Rotationsdruckmaschine befestigten Führungsschiene verfahrbar ist,
- Fig. 2: den an mehreren Druckzylindern einsetzbaren Gummituchwaschapparat aus Fig. 1 in einer schematischen Seitenansicht, und
- Fig. 3: die Gummituchwaschvorrichtung in einer perspektivischen Ansicht, wobei der Gummituchwaschapparat in der an einer Rotationsdruckmaschine befindlichen Arbeitsposition dargestellt ist.

In Fig. 1 ist eine Gummituchwaschvorrichtung dargestellt, die zum Reinigen eines Gummituchdruckzylinders 1 dient. Die Gummituchwaschvorrichtung weist dazu einen Gummituchwaschapparat 2 auf, der entlang einer an der Rotationsdruckmaschine befestigten Führungsschiene 3 verfahrbar ist. Beim Waschvorgang fährt der Gummituchwaschapparat 2 über einen Friktionsantrieb getrieben, auf der Führungsschiene 3 parallel zur Zylinderachse entlang dem rotierenden Gummituchdruckzylinder 1.

Der Gummituchwaschapparat 2 ist mittels einer einfachen Arretierung auf einem Fahrschlitten der Führungsschiene 3 befestigt. So kann der Gummituchwaschapparat 2 durch einen Handgriff eingesetzt oder entnommen werden. Verbunden mit der baulichen und technischen Gleichheit der Gummituchwaschapparate 2 ist es möglich, diese an verschiedenen Gummituchdruckzylindern 1 einzusetzen.

So ist in Fig. 2 schematisch dargestellt, daß der Gummituchwaschapparat 2 ohne weiteres zum Reinigen eines ersten Druckzylinders 1 und anschließend zum Reinigen eines zweiten Druckzylinders 1 verwendet werden kann.

Einzig die Führungsschienen 3 werden der Einfachheit halber je einem Gummituchdruckzylinder 1 zugeordnet, wobei auch diese über einen Schnellverschluß mit nur einem Handgriff an der Rotationsdruckmaschine angesetzt oder entfernt werden können.

Besonders vorteilhaft ist es, den Gummituchwaschapparat der erfindungsgemäßen Gummituchwaschvorrichtung vom mobilen halbautomatischen Apparat bis hin zu einem eine entsprechende Anzahl von Gummituchdruckzylindern zugeordneten vollautomatisierten Gummituchwaschapparat einzusetzen.

Diese Mobilität ist dadurch möglich, daß der Gummituchwaschapparat keine Energie-, Versorgungs- und Entsorgungsinstallation benötigt, welche fest mit der Rotationsdruckmaschine verbunden ist. Die dem Gummituchwaschapparat 2 zugeordnete Versorgungseinheit 10 (vgl. Fig. 3) ist vielmehr ebenfalls in mobiler Ausführung. Die Versorgungseinheit 10 ist mit dem an der Rotationsdruckmaschine 30 gehaltenen Gummituchwaschapparat 2 über einen einzigen Versorgungsschlauch verbunden.

Da der Gummituchwaschapparat handlich ausgestaltet ist und hier etwa nur ein Viertel der Breite des jeweiligen Gummituchdruckzylinders hat, ist der Gummituchdruckzylinder 1 durch Verschieben des Gummituchwaschapparates 2 auf seiner Führungsschiene an jeder gewünschten Stelle des Gummituchdruckzylinders leicht zugänglich und einsehbar.

Der mit dem Gummituchwaschapparat 2 bewerkstelligte Reinigungsprozeß sieht vor, daß der Gummituchdruckzylinder nicht nur durch eine rotierende Reinigungsbürste, sondern auch mit Dampf oder entsprechend temperiertem Wasser und einer zugeschalteten Absaugung gereinigt wird. Waschmittel wird somit nur noch von Zeit zu Zeit eingesetzt, um den Gummituchdruckzylinder zu regenerieren.

Während des Reinigungsprozesses wird Dampf oder temperiertes Wasser zur besseren Anlösung der Farb- und Papierstaubablagerungen eingesetzt . Der Dampf oder das temperierte Wasser wird über eine gerätebreite Düsenanordnung unter Druck auf den rotierenden Gummituchzylinder aufgebracht. Die dadurch angelöste Druckfarbe sowie der Papierstaub werden über die Reinigungsbürste vollständig gelöst. Die Reinigungsbürste wird permanent abgerakelt und das hier anfallende Druckfarben-Wassergemisch wird über eine Absaugöffnung im Innern des Waschapparates abgesaugt.

Während des Reinigungsvorganges wird die auf der Zylinderoberfläche verbleibende Restmenge des Druckfarben-Wassergemisches mit den Saugdüsen der Absaugung von der Oberfläche des Gummituchdruckzylinders abgesaugt. Durch diese Absaugung wird die Zylinderoberfläche abgetrocknet.

Die hier dargestellte Gummituchwaschvorrichtung zeichnet sich durch den Wegfall umweitbelastender Reinigungsmittel und die angewendeten ökologischen Reinigungsmöglichkeiten aus.

Der die Sprüh- und Bürsteneinheit aufweisende Gummituchwaschapparat 2 ist handlich und kann schnell von dem an der Führungsschiene 3 verfahrbar gehaltenen und als Antriebseinheit dienenden Fahrschlitten getrennt werden. Die leichte Abtrennbarkeit des Gummituchwaschapparates vom Fahrschlitten erlaubt es, den Gummituchwaschapparat bei Bedarf rasch zu reinigen.

Die gesamte Versorgung und Entsorgung des Gummituchwaschapparates 2 ist in der zentralen Versorgungseinheit 10 untergebracht. Diese Versorgungseinheit beinhaltet
- Waschmittelbehälter
- Ventile und Pumpen
- Erzeuger für Dampf oder temperiertes Wasser
- Absaugsystem und -behälter
- Elektroversorgung
- Steuerung.

Alle Versorgungsverbindungen zum Gummituchwaschapparat sind in einem zentralen Versorgungsschlauch zusammengefaßt.

## Patentansprüche

1. Gummituchwaschvorrichtung zum Reinigen der Gummituchdruckzylinder (3) in Rotationsdruckmaschinen (30) mit einem Gummituchwaschapparat (2), der entlang der Schienen-Längsrichtung einer an der Rotationsdruckmaschine (30) gehaltenen und vor einem Gummituchdruckzylinder angeordneten Führungsschiene (3) verfahrbar ist, wobei die Gummituchwaschvorrichtung eine gerätebreite Düsenanordnung zum Aufbringen einer Reinigungsflüssigkeit hat und wobei der Gummituchwaschapparat (2) zumindest eine Reinigungsbürste (3) zum Abbürsten des Gummituchdruckzylinders aufweist, **dadurch gekennzeichnet, daß** der Gummituchwaschapparat (2) mehreren Gummituchdruckzylindern zugeordnet und dazu an Fahrschlitten mittels einer Arretierung lösbar gehalten ist, welche Fahrschlitten auf den vor jeweils einem Gummituchdruckzylinder angeordneten Führungsschienen (3) in Schienen-Längsrichtung verfahrbar sind, daß die Gummituchwaschvorrichtung eine Absaugeinrichtung zum Absaugen des vom Gummituchdruckzylinder verschmutzten Gemischs aus Druckfarbe und Reinigungsflüssigkeit hat, und daß der Gummituchwaschapparat (2) über eine einzige Versorgungsleitung mit einer gegenüber der Rotationsdruckmaschine (30) separaten Versorgungseinheit (10) verbunden ist.

2. Gummituchwaschvorrichtung nach Anspruch 1, **dadurch gekennzeichnet, daß** die Führungsschiene (3) an der Rotationsdruckmaschine mittels Schnellverschluß lösbar gehalten ist.

3. Gummituchwaschvorrichtung nach Anspruch 1 oder 2, **dadurch gekennzeichnet, daß** die elektrische Versorgung und programmierbare Steuerung (SPS) eine Schnittstelle zum Zentralleitstand der Rotationsdruckmaschine (30) hat und zusammen mit der gesamten Versorgung mit Wasser, Dampf, sowie der Entsorgung in der autonomen Versorgungseinheit integriert ist.

4. Gummituchwaschvorrichtung nach einem der Ansprüche 1 bis 3, **dadurch gekennzeichnet, daß** der Gummituchwaschapparat (2) sowohl die wenigstens eine Reinigungsbürste (13) als auch die Düsenanordnung (11, 12) aufweist.

5. Gummituchwaschvorrichtung nach einem der Ansprüche 1 bis 4, **dadurch gekennzeichnet, dass** dieser die durch Druckfarbe und Papierstaubablagerungen beschmutzten Gummitücher des Gummituchdruckzylinders waschmittel-frei mit Dampf oder temperiertem Wasser reinigt.

## Claims

1. Rubber blanket washing apparatus for cleaning the rubber blanket pressure cylinders (1) in rotary printing presses (30), said apparatus having a rubber blanket washing device (2), which is displaceable along the longitudinal direction of a guide rail (3) retained on the rotary printing press (30) and disposed in front of a rubber blanket pressure cylinder, the rubber blanket washing apparatus having a nozzle arrangement, as wide as the appliance, for applying a cleaning fluid, and the rubber blanket washing device (2) including at least one cleaning brush (3) for brushing the rubber blanket pressure cylinder, **characterised in that** the - rubber blanket washing device (2) is associated with a plurality of rubber blanket pressure cylinders and, for such purpose, is detachably retained on travel slides by means of a locking member, which travel slides are displaceable on the guide rails (3), which are each disposed in front of a respective rubber blanket pressure cylinder, in the longitudinal direction of said rails, **in that** the rubber blanket washing apparatus has a suction means for drawing-off the mixture of printing ink and cleaning fluid, which has been contaminated by the rubber blanket pressure cylinder, and **in that** the rubber blanket washing device (2) is connected to a supply unit (10), which is separate from the rotary printing press (30), via a single supply line.

2. Rubber blanket washing apparatus according to claim 1, **characterised in that** the guide rail (3) is detachably retained on the rotary printing press by means of a quick-release closure.

3. Rubber blanket washing apparatus according to claim 1 or 2, **characterised in that** the electrical supply means and programmable control means (SPS) have an interface relative to the central control station of the rotary printing press (30) and are incorporated in the autonomous supply unit together with the entire supply means for water and steam, as well as with the removal means.

4. Rubber blanket washing apparatus according to one of claims 1 to 3, **characterised in that** the rubber blanket washing device (2) includes both the at least one cleaning brush (13) and the nozzle arrangement (11, 12).

5. Rubber blanket washing apparatus according to one of claims 1 to 4, **characterised in that** said apparatus cleans the rubber blankets of the rubber blanket pressure cylinder, which are contaminated with printing ink and deposits of paper dust, in a detergent-free manner with steam or temperature-controlled water.

## Revendications

1. Dispositif de nettoyage du blanchet pour nettoyer les cylindres porte-blanchet (3) dans des presses rotatives (30), comprenant un appareil de nettoyage du blanchet (2) qui est déplaçable dans la direction longitudinale d'un rail-guide (3) fixé sur la presse rotative (30) et placé devant un cylindre porte-blanchet, sachant que le dispositif de nettoyage du blanchet est équipé d'une série de buses réparties sur la largeur de l'appareil pour pulvériser un liquide de nettoyage et que l'appareil de nettoyage du blanchet (2) comporte au moins une brosse de nettoyage (13) pour brosser le cylindre porte-blanchet, **caractérisé en ce que** l'appareil de nettoyage du blanchet (2) est associé à plusieurs cylindres porte-blanchet et est monté à cet effet sur des chariots de façon amovible à l'aide d'un dispositif d'arrêt, lesquels chariots sont déplaçables dans la direction longitudinale des rails sur les rails-guides (3) qui sont chaque fois placés devant un cylindre porte-blanchet, **en ce que** le dispositif de nettoyage du blanchet est équipé d'un dispositif d'aspiration pour aspirer le mélange d'encre et de liquide de nettoyage s'écoulant du cylindre porte-blanchet, et **en ce que** l'appareil de nettoyage du blanchet (2) est relié par une seule conduite d'alimentation à une unité d'alimentation (10) indépendante de la presse rotative (30).

2. Dispositif de nettoyage du blanchet selon la revendication 1, **caractérisé en ce que** le rail-guide (3) est fixé de façon amovible à la presse rotative au moyen d'un dispositif de fixation à déclic.

3. Dispositif de nettoyage du blanchet selon la revendication 1 ou 2, **caractérisé en ce que** l'alimentation en courant électrique et la commande programmable (SPS) possèdent une interface avec le poste de commande central de la presse rotative (30) et sont intégrées en même temps que l'alimentation globale en eau et en vapeur et l'élimination des effluents dans l'unité d'alimentation autonome.

4. Dispositif de nettoyage du blanchet selon l'une des revendications 1 à 3, **caractérisé en ce que** l'appareil de nettoyage du blanchet (2) présente à la fois la brosse de nettoyage (13) qui est au moins prévue et la série de buses (11, 12).

5. Dispositif de nettoyage du blanchet selon l'une des revendications 1 à 4, **caractérisé en ce que** ce dernier nettoie les blanchets du cylindre porte-blanchet souillés par l'encre et les dépôts de duvet de papier sans produit nettoyant, uniquement avec de la vapeur ou de l'eau tempérée.
